# EUROPÄISCHE PATENTSCHRIFT

(11) **EP 0 670 799 B1**
(45) Veröffentlichungstag und Bekanntmachung des Hinweises auf die Patenterteilung: **26.06.1996**
(21) Anmeldenummer: 94926767.8
(22) Anmeldetag: 28.09.1994
(51) Int. Cl.: B65B 7/08

(54) **VERFAHREN UND EINRICHTUNG ZUM AUTOMATISCHEN VERSCHLIESSEN VON TRANSPORTSÄCKEN**
PROCESS AND DEVICE FOR AUTOMATICALLY CLOSING TRANSPORT BAGS
PROCEDE ET DISPOSITIF DE FERMETURE AUTOMATIQUE DE SACS DE TRANSPORT

(30) Priorität: 04.10.1993 CH 2977/93; 17.01.1994 CH 136/94
(43) Veröffentlichungstag der Anmeldung: 13.09.1995
(73) Patentinhaber: BÜHLER AG, CH-9240 Uzwil (CH)
(72) Erfinder: NÜTZI, Markus, CH-9340 Niederglatt (CH); NÄF, Peter, CH-9210 Heiden (CH)
(86) Internationale Anmeldenummer: CH9400193
(87) Internationale Veröffentlichungsnummer: WO9509765

(56) Entgegenhaltungen:
- EP-A- 0 538 565
- DE-A- 1 931 100
- US-A- 4 507 906

## Beschreibung

Die Erfindung betrifft ein Verfahren zum automatischen Verschliessen von Transportsäcken nach dem Befüllen mit einem Schüttgut nach dem Oberbegriff des Anspruchs 1, sowie eine Einrichtung zur Durchführung des Verfahrens.

Das erfindungsgemässe Verfahren und die dazugehörige Vorrichtung finden insbesondere Anwendung beim Absacken und Verschliessen von Transportsäcken (vorzugsweise Papiersäcke) für Grossverpackungen (ca. 10-50 kg) von Mehlen, Futtermitteln u. dgl.

Das Verschliessen von kleinen Konsumpackungen bis ca. 2 kg erfolgt zumeist in Verpackungsautomaten hoher Leistung. Auf Grund der Kleinheit der zu bewegenden Massen und Papierflächen können die Bewegungsabläufe mit hoher Geschwindigkeit durchgeführt werden, was sehr hohe Leistungen ermöglicht.

Eine völlig andere Handhabung verlangen hingegen Grossverpackungen mit Massen grösser als 5 kg. Die hierbei vielfach verwendeten Transportsäcke können eine Masse bis 50 kg und mehr aufweisen. Auch wenn eine gewisse Tendenz zu kleineren Verpackungen zu erkennen ist, erlauben die zu bewegenden Massen, die unstabile Gebindeart und die flächigen Sackpartien nur vergleichsweise geringe Beschleunigungen. Zu hohe Beschleunigungen würden das Sackmaterial beschädigen oder das Gebinde mitsamt der Öffnung so deformieren, dass es für nachfolgende Arbeitsschritte unbrauchbar wird.

Zwar ist bei sogenannten Ventilsäcken das Verschliessen infolge der ventilartig verschliessbaren Einfüllöffnung relativ unproblematisch, jedoch werden sie aus Gründen der Absackleistung, des Leersackpreises und der Sanitation nur bedingt für Nahrungs- und Futtermittel verwendet.

Nahrungs- und Futtermittel, insbesondere auch Mahlgüter, erfordern einen dichten Verschluss des Transportsackes in beide Richtungen. Weder darf das Füllgut aus dem Sack austreten, noch dürfen Feuchtigkeit, Schadstoffe oder Insekten eindringen. Die Transportsäcke müssen sorgfältig durch Nahen (Löcher, Perforation) oder besser durch Leimen/Kleben verschlossen sein.

Ebenso ergeben selbst geringe Dichteunterschiede des Sackinhaltes Unterschiede im Füllgrad. Da ein Transportsack im ungeschlossenen Zustand keine exakt definierten Raummasse aufweist, ist seine automatisierte Handhabung und Palettierung problematisch. Jeder Sack muss trotzdem gleichmässig ausgeformt sein und darf auch keine Luftpolster einschliessen, um einen transportfähigen Sackstapel (Palettierung) zu ergeben. Es ist daher nicht möglich, z. B. lediglich den Mechanisierungsgrad einer Sackverschliesseinrichtung erhöhen zu wollen. Hinzu kommen sehr unterschiedliche Losgrössen, die ein häufiges Umstellen der Einrichtung erfordern.

Hierbei zeigen sich auch Grenzen des weitverbreiteten Nähens. Die Geschwindigkeit des Nähens ist nicht beliebig steigerbar, Säcke aus dünnem Material (Gewichtsverringerung) sind nicht dicht vernähbar und neigen zum Einreissen. Einen prinzipiellen Ausweg stellt das Verleimen/Kleben der Säcke dar.

Bei einem gefüllten und ungespreizten Transportsack kann die Lage der Ränder der Sacköffnung stark variieren, was ein exaktes Nähen oder Verleimen erschwert. Es ist z. B. notwendig und bekannt, für einen exakten Falzvorgang einen Streifen vom oberen Sackrand abzuschneiden, um eine genaue Horizontal- und Vertikallage dessen zu erhalten. Eine solche Lösung bedingt jedoch einen zusätzlichen, maschinenellen Aufwand und die Entsorgung des abgeschnittenen Materials. Zur Verringerung dieser Nachteile wird z. B. in der EP-A-293615 vorgeschlagen, für das Verschliessen von Seitenfalzsäcken aus Papier den gefüllten Sack direkt in der Füllstation klemmend zu ergreifen und mittels eines Schlittens in die nachfolgende Falzstation zu fahren. Nachteilig an dieser, an sich einfachen Ausführung ist der Umstand, dass zwar das offene Sackende relativ genau erfasst werden kann, das vorgeformte Gebilde jedoch oft nur sehr ungenau übernommen werden kann.

Gemäss der EP-A-123784 wird vorgeschlagen, eine Papierlage vor der Falzung um einige Zentimeter zu losen und den so gebildeten Lappen nachträglich als Schutzlappen über der Falzstelle direkt mit einer Stelle des Sackmaterials zu verleimen, die ausserhalb der Falzstelle liegt. Dadurch kann eine zusätzliche Sicherung des Sackverschlusses gegen ein Aufschälen gegeben sein, selbst wenn die Klebung nicht optimal angebracht ist. Nachteilig ist auch hier eine Verkomplizierung des Falzvorganges, die insbesondere bei hoher Anlageleistung die Zuverlässigkeit beeinträchtigen kann. Eine Anwendung ist zudem nur bei mehrlagigem Papier gegeben.

Eine ähnliche Lösung ist in der DE-A-2520744 beschrieben, wobei durch eine spezielle Sackkonfektionierung der Betreiber in der Wahl des Sackmaterials eingeschränkt ist.

Eine Lösung gemäß den Oberbegriffen der Ansprüche 1 und 15 ist aus der DE-A-1 931 100 bekannt.

Der Erfindung liegt nun die Aufgabe zugrunde, unter Vermeidung der aufgezeigten Nachteile des Standes der Technik ein Verfahren zum automatischen Verschliessen von Transportsäcken zu entwickeln, das es ermöglicht, ein einfaches und präzises Verschliessen der Transportsäcke bei Leistungen von ca. 1200 Säcken pro Stunde und Verpackungsmassen von mindestens 5 kg bis ca. 50 kg pro Sack zu erreichen. Diese Aufgabe wird nach den kennzeichnenden Merkmalen der Anspruche 1 und 15 gelöst.

Der Erfindung liegt weiterhin die Aufgabe zugrunde, eine Einrichtung zur Durchführung des Verfahrens zu schaffen, wobei eine hohe Flexibilität bzgl. Grösse und Form der verwendeten Säcke, vorzugsweise aus Papier zu erreichen ist.

Durch sofortiges intensives Pressen der Klebestelle in Pressrollen wird eine dichte Verbindung erreicht, die bereits in kürzester Zeit nach dem Verlassen der Kleberollen den grössten Teil der Endfestigkeit erlangt.

Während des gesamten Prozesses befindet sich der Sack auf einer horizontalen Unterlage, einem Transportelement, vorzugsweise einer Förderkette und wird in seiner Lage sensorisch überwacht.

Das Transportelement ist höhenverstellbar und weist eine sichere Längsstabilisierung auf. Dadurch ist es möglich, einfach gebaute, trapezförmige Höhenverstellelemente einzusetzen.

Der Sack wird nach dem Füllen und Aufsetzen auf das Transportelement stetig und konstant bewegt, auch um ein Knicken des Sackes zu vermeiden.

In umfangreichen Untersuchungen wurde gefunden, dass die Verknüpfung an sich bekannter Einzelfunktionen mit neuen Funktionen, unter Hinzuziehung von Sensorik- und Robotikmitteln sowie Reglern eine völlig neue Anlagengeneration mit teilweise überraschenden Ergebnissen geschaffen werden kann. Die Einrichtung zur Durchführung des erfindungsgemässen Verfahrens zeichnet sich durch einen vergleichsweise geringen mechanischen Aufwand und Platzbedarf aus. Bisher übliche Zusatzeinrichtungen, z. B. für ein Beschneiden der Sackkanten sowie zur Entsorgung des Abfalls entfallen.

Der Einsatz von Robotikmitteln und Sensoren ermöglicht neben präzisen Bewegungen auch das Erfassen von Stellgrössen in geregelten Bewegungssequenzen. Zum Erkennen des Driftens von Stellgrössen können vom Fachmann bekannte, veränderte äussere und innere Betriebsbedingungen herangezogen werden.

Gerade beim Absacken mit labilen Papiersäcken und sich verändernden Eigenschaften des abzusackenden Gutes im Laufe von Minuten oder Stunden infolge externer Gegebenheiten und Bedingungen ist ein aktives Nachführen vorgegebener Parameter zur Aufrechterhaltung einer störungsfreien, automatischen und mannlosen Produktion unumgänglich.

Erfindungsgemäss ist erkannt worden, dass bereits der Spreizvorgang des Sackes präzise und mit definierter Krafteinwirkung erfolgen muss. Ein tiefes Eintauchen der Spreizelemente (Messer) in den Sack bis nahe an die Gutoberfläche gestattet es zudem, Lufteinschlüsse gut auszupressen. Durch den bevorzugten Einsatz je zweier Innenmesser und eines Gussetmessers zum Legen eines Gussets (oder Verwendung der Gussetmesser zum Innenspreizen eines Sackes ohne Gusset) ergibt sich durch Querspreizung der Innenmesser, vor dem Eindrücken der Seitenfalte ein rundum gleichmässig gespannter Sack. Dies ergibt durch gleiche Seitenlängen der Sackvorder- und Rückseite nicht nur ein besseres Aussehen, sondern vor allem eine höhere Dichtigkeit des Verschlusses. Die Spreizelemente werden koordiniert mit dem Transportelement mitbewegt.

Der Reibschluss zwischen Spreizmessern und Sackwand wird ausgenutzt, um durch Bewegen der Spreizelemente nach unten oder oben mit denselben Antrieben, welche die Tauchbewegung ausführen, auch die Sackoberkante in die richtige Position zu bringen.

Damit ist es erstmalig gegeben, eine präzise Vorbereitung des offenen Sackoberteils für das eigentliche Verschliessen ohne Sackrandschnitt o. dgl. Manipulationen zu erreichen.

Der Einzug des Sackes in die Verschliesseinrichtung erfolgt bevorzugt so, dass nur ein horizontaler Abstand von Sack zu Sack auf dem Förderband erforderlich ist. Möglich wird dies z. B. durch ein Doppelschnabel-Einzugsystem. Ein Parallelstellen der vorderen Schnabelteile ermöglicht zudem, den darauf verfahrbaren Klemmwagen mit konstantem Abstand zum Sack zu bewegen. Der Sack wird dadurch auch während des Herausziehens der Spreizmesser, während die Schnäbel als Halter des Klemmriemens noch ungeschlossen sind, in seiner Lage fixiert gehalten. Die Klemmkraft im Schnabel wie im unbeweglichen Teil, ist frei wählbar und Ausschussäcke können durch Lösen der Klemmkraft entfernt werden, wenn nötig auch durch selektives Lösen der Klemmkraft im beweglichen oder feststehenden Teil, in welchem ein Fehlsack sich gerade befindet. Das Transportelement wird parallel hierzu abgesenkt.

Das Falzen des Sackes erfolgt vorteilhaft in mehreren Schritten. Zunächst erfolgt ein Vorrillieren und Umlegen des Falzes, unabhängig von der Papierdicke. Die Rillierrollen sind zylindrisch, so dass die obere Partie der Rolle des zweiten Falzers zugleich als Pressrolle für den ersten Falz dienen kann.

Die Falteinrichtungen sind vorzugsweise in ihrer Höhe verstellbar, um beliebige Faltbreiten zu ermöglichen. Der Faltkanal ist bevorzugt so ausgebildet, dass Spannungen im Faltbereich des Sackes abgebaut werden können. Vorzugsweise im Bereich der Vorrillierung (erste Rillierung) sind Sensoren zur Erkennung von Fehlsäcken angeordnet.

Unmittelbar nach dem zweiten Rillieren erfolgt der Klebstoffauftrag , wobei die Auftragsdüse vorzugsweise kurvenartig verfahrbar ist, um eine optimale Position der Klebstoffraupe und einen möglichst konstanten Abstand des Klebstoffrandes zum ersten Falt, die gesamte Sackbreite zu erreichen. Wiederum unabhängig von der Papierdicke und bogenförmigen bzw. leicht geknickten Falzen.

Das Verpressen der Klebestelle erfolgt bevorzugt durch Pressrollen in paarweiser Anordnung, um eine hohe spezifische Pressung zu erreichen, daraus resultieren die sehr kurzen Presszeiten und durch gute Verteilung und intensive Vernetzung mit dem Papier ein geringer Klebstoffbedarf.

Die erfindungsgemässe Einrichtung erlaubt einen kontinuierlichen und mannarmen Betrieb mit hoher Leistung, da mittels der Robotikmittel, Sensoren und Regler erstens alle Bewegungen rezeptgesteuert erfolgen, zweitens bei sich ändernden Bedingungen, die rezeptbedingten Parameter automatisch nachgeführt werden, und drittens, weil die frei programmierbaren Achsen jederzeit programmgesteuert, automatisch ein anderes Sackformat bearbeiten können (Korrektur nach Rezeptsteuerung und Neueinstellung nach Beurteilung).

Bindeglied zwischen den einzelnen Stationen ist das Transportelement.

Die Erfindung wird nachfolgend in einem Ausführungsbeispiel an Hand einer Zeichnung mit weiteren Einzelheiten erläutert. In der Zeichnung zeigen die
- Fig. 1:: die erfindungsgemässe Ausrichtung nach dem Spreizen des Sackrandes
- Fig. 2:: die Sackspreizung in Schritten (als Voraussetzung zum Richten)
- Fig. 3:: wesentliche Schritte der Sackfalzung und -verleimung
- Fig. 4:: den verschlossenen und verleimten Sack noch von einem Klemmförderband gehalten
- Fig. 5:: die Einrichtung zum automatischen Verschliessen von Transportsäcken mit Darstellung der einzelnen Eingriffe
- Fig. 6:: das höhenverstellbare Transportelement in seinen Extremlagen.

Ein in bekannter Weise geöffneter und in einer Füllstation mit z. B. Mehl gefüllter Sack 1 (Transportsack aus Papier) wird auf ein Transportelement 3 aufgesetzt und auf das erforderliche Niveau beschleunigt (vgl. Fig. 5) und stetig und konstant weiterbewegt.

Die Figur 1 zeigt schematisch die erfindungsgemässe Kombination von vorausgegangenem Spreizen und hier dargestelltem Ausrichten des Sackes 1, insbesondere des Sackrandes 2. Der Sackrand 2 ist sowohl horizontal als auch vertikal ausrichtbar. Wesentlich ist, dass nach dem erfindungsgemässen Ausrichten der Sackrand 2 in unveränderter Höhenlage durch die anschliessende Verarbeitungsstufe 4 geführt wird. Dafür ist ein Klemmförderband 5 vorgesehen, das synchron mit dem Transportelement 3 antreibbar ist.

Die Höhe des Sackrandes 2 kann z. B. durch äussere Bedingungungen wie verändertes Produktvolumen bei gleichem Gewicht oder unterschiedliche Sackmasse variieren.

In der Figur 2 sind die Hauptschritte des Sackspreizens dargestellt. Zunächst werden die Spreizelemente abgesenkt und die Innenmesser 6 tauchen vorzugsweise tief bis kurz über dem Mehlniveau in den Sack 1 ein, während je ein Gussetmesser 7 nahe der Schmalseiten des Sackes 1 aussen parat sind. Durch Öffnen der Innenmesser 6 in Querrichtung wird das Sackmaterial zu einem Rechteck gespannt, wobei die Gussetmesser 7 gleichzeitig nach innen fahren und das Gusset 8 bilden. Insbesondere über die Gussetmesser 7 wird eine einstellbare Spannkraft auf das Sackmaterial erzeugt, die die Ausrichtung der Sacköffnung mittels aller Messer erlaubt.

Das Querspreizen durch Nachaussendrehen der Innenmesser 6 ergibt vor dem Eindrücken der Seitenfalte einen rundum gleichmässig gespannten Sack 1. Die Drehung zum Querspreizen erfolgt zum Beispiel durch Pneumatikzylinder, wobei Kolben und Kolbenstange einen Drehpunkt vorn an der Kolbenstange bzw. am Kolben selbst aufweisen, so dass eine Kolbenstangenführung, ein separates Drehgelenk und somit auch Baulänge eingespart werden.

Der Einsatz je zweier Innenmesser 6 und je eines Gussetmessers 7 gestattet das Legen eines Gussets 8 oder die Verwendung der Gussetmesser 7 zum Innenspreizen von Säcken 1 ohne Gusset 8, wobei die Gussetmesser 7 die Startposition der Innenmesser 6 annehmen und die Innenmesser 6 eine Parkstellung in der Position der Gussetmesser 7 annehmen. Um ein solches Vertauschen der Aufgaben zu übernehmen, bewegen sich die insgesamt sechs Messer 6, 7 auf lediglich zwei, nicht explizit dargestellten Schienen , bei U-förmigem Übergreifen eines Halters der Innenmesser 6 über einen Laufwagen der Gussetmesser 7. Vorzugsweise treiben zwei Motoren die Innenmesser 6 und die Gussetmesser 7 unabhängig voneinander auf je den gemeinsamen Schienen über ein Zugmittel in an sich bekannter Weise unter Ausnutzung eines vor- und rücklaufenden Riementrums. Dies gestattet eine synchrone, gegenläufige Bewegungsrichtung der je zwei zusammengehörenden Wagen für Innenmesser 6 und Gussetmesser 7. Die Antriebsketten für die Antriebsritzel von Gusset- und Innenmesserriemen dienen in bevorzugter Weise auch als Lagerstellen für die Umlenkritzel der konträren Achse. Das Antriebsritzel für die Innenmesser 6 ist bevorzugt fest mit der Welle gekoppelt, das Umlenkritzel, das Gussetmesser 7 ist ist lose.

Durch Erfassen der Sackbreite über an sich bekannte Lichtschranken wird der richtige Tauchstartpunkt der Spreizelemente ermittelt.

Eine Gewichtskraftkompensation der Messerhalter durch einseitig beaufschlagte Druckluftzylinder ermöglicht kleinere Antriebskräfte und damit leichtere Motoren bis hin zum Antrieb der gesamten Achse.

An sich bekannte Robotikmittel, incl. Sensoren und Steuerungen sorgen für einen präzisen, echtzeitigen Bewegungsablauf.

Für das nachfolgende vertikale Richten (Fig. 5) ist eine, in Bezug auf die zu verarbeitenden Sackformate einstellbare Richtoptik vorgesehen. Die Richtoptik kann in einfacher Weise frei im Koordinatensystem plaziert werden. Die Regelung der Höhe der Oberkante des Sackrandes 2 (und damit auch die Höhenlage des Bandes des Transportelementes) relativ zur Spreizeinrichtung erfolgt durch einen Vergleich des erkannten Istrichtweges mit einem vorgegebenen Sollrichtweg. Ein Driften der Höhe der Oberkante des Sackrandes 2, z. B. infolge unterschiedlichem Füllgutes, wird so durch ein Verstellen der Höhe des Bandes des Transportelementes abgefangen. Ein permanentes Beobachten oder manuelles Eingreifen ist somit nicht erforderlich.

Der Einzug des Sackes 1 in die Verschliesseinheit erfolgt durch ein Doppelschnabel-Einzugssystem (Fig. 5), wodurch ein Sackabstand auf dem Transportelement 3 in der Grössenordnung der Sackbreite möglich ist. Die Schnabelkonstruktion mit einem Doppelgelenk ermöglicht die Parallelstellung des vorderen Schnabelpaares, was die Lagerung des Klemmwagens (Klemmförderband 5) auf parallel zur Durchlaufrichtung des Sackes 1 ausgerichteten Klemmwagenschienen und damit ein Verfahren des Klemmwagens mit konstantem Abstand zum Sack 1 ermöglicht.

Der "fertiggespreizte" Sack 1 wird vom Klemmwagen während des Herausfahrens der Innenmesser 6 aus dem Sack 1 gehalten (Fig 5), um Positionsveränderungen des Sackes 1 zu einem Zeitpunkt zu vermeiden, zu dem das Klemmband noch nicht geschlossen ist, die Innenmesser 6 sich aber bereits aus dem Sack 1 herausbewegen.

Der Rücktransport des Klemmwagens erfolgt ohne eigenen Antrieb lediglich durch Reibschluss am rücklaufenden Klemmbandtrum.

Das Klemmen des Sackes 1 für einen synchronen Transport durch die Verschliesseinrichtung erfolgt durch vertikal geführte Profilzahnriemen, pneumatisch angepresst, was eine frei wählbare Einstellung der Klemmkraft mit einer aufwandsarmen Druckregelung ermöglicht. Die Anpresskolben befinden sich in einem vorn offenen Zylinder, eine Lippe wirkt vorderseitig als Abstreifer und zylinderseitig als Dichtung.

Ausschusssäcke u. dgl. können durch sektorenweises Ablassen der Klemmbandluft im Bereich des betreffenden Sackes 1 und Absenken des Transportelementes 3 automatisch entfernt werden.

Die Figur 3 zeigt die Hauptschritte der Falzung und Verleimung des offenen Sackrandes 2 des geklemmten Sackes 1. Ein erstes Paar von Rillierrollen 9 erzeugt eine erste Rillierung 10 (Vorrillierung). Anschliessend wird der erste Falz über eine erste Falzeinrichtung 12 hergestellt. Ein zweites Paar Rillierrollen 13 erzeugt nachfolgend eine zweite Rillierung 14. Dann wird über eine Leimdüse 15 ein Klebfilm 16 in noch zu beschreibender Weise aufgetragen. Es folgt unmittelbar die zweite Falzung durch eine zweite Falzeinrichtung 17, worauf der gebildete Doppelfalz 18 in einem Paar Pressrollen 19 zu einem festen und flachen Verbund gebracht wird.

Die Klebstelle wird nachfolgend in an sich bekannter Weise passiv durch die Umgebungsluft gekühlt und der geschlossene Sack 1 wird nun der weiteren Behandlung (Palettierung o. a.) zugeführt.

Durch das Vorrillieren (Rillierung 10) ist ein loses Umlegen des Falzes 11 in einem spiralförmigen Kanal der Falzeinrichtung 12 mit geringer Reibung und unabhängig von der Papierdicke des Sackes 1 möglich. Durch die zylinderförmige Ausbildung der Rillierrollen 9, 13 kann die Rillierrolle 13 zugleich als Pressrolle für den ersten Falz 11 dienen. Es ist jeweils nur eine Rolle angetrieben, die jeweils zweite eines Paares wird über die Reibung am Umfang getrieben, so dass ein mechanischer Übertrieb vermeidbar ist.
Die Falzhöhe und Falzposition sind automatisch einstellbar, so dass die Länge des verschlossenen Sackes 1 zwecks optimaler Anpassung an die Palettengrösse frei wählbar ist.

Die Ausbildung des Falzkanals als Schacht mit parallelen Seitenwänden, zwischen denen der umgefaltete Sackteil nach dem Passieren des Spiralfalters läuft, ermöglicht den Abbau von Spannungen im Falzbereich, hervorgerufen durch ungleichlange Wege, den die Falzvorderkante gegenüber dem Teil im Falzbereich zu durchlaufen hat. Dies ergibt nicht nur einen geraden Falz 11, sondern auch die Möglichkeit eines extrem kurzen Spiralfutters, falls keine höheren Anforderungen an die Geradheit des Falzes 11 gestellt werden.

Durch optische Grenztaster (je nach Faltbreite positionierbar) nach den ersten Rillierrollen 9 können falsch ausgerichtete Säcke 1 erkannt und aussortiert werden. Ebenso können hier auch Säcke 1 mit falschem Gewicht u. a. ausgestossen werden.

Generell werden Fehlsäcke spätestens am Ende der Verschliesseinrichtung ausgestossen, um auszuschliessen, das solche Fehlsäcke auf einen Palettierer o. a. gelangen.

Die Leimdüse 15 ist auf einer Positionierachse senkrecht zur Falzachse fixiert oder kurvenförmig bewegbar angeordnet. Mit einer Kurvensteuerung kann, trotz typischerweise leicht bogenförmig/geknicktem Falz 11 ein parallel zu diesem Falz 11 verlaufender Klebfilm 16 aufgetragen werden, insbesondere auch in dessen Anfangsbereich. Ebenfalls können unterschiedliche Dicken des Klebfilms 16 bzw. einer Klebstoffwulst so korrigiert werden, dass der Klebstoff nach dem Pressen genau bis zur unteren Falzkante reicht.

Unterschiedliche Papierdicken ergeben bei gleicher Einstellung der Faltposition ungleich breite Falze infolge einer ungleich langen neutralen Faser im Biegeradius. Dadurch verschiebt sich die Absolutposition der idealen Klebstoffauftragslinie. Mittels der Kurvensteuerung und einer Rezeptverwaltung für jedes Sackformat kann dieses typische Verhalten korrigiert werden.

Beim Starten und Stoppen der Leimdüse 15 fällt auf den ersten und letzten Millimetern der aufgetragene Klebstoffwulst bzw. der Klebfilm 16 aus. Nach dem Verpressen wirkt sich dies auf die Breite des Klebfilms 16 aus. Um die entstehende Fischform zu korrigieren und den Klebstoffrand mit dem Falzrand in Übereinstimmung zu bringen, wird die Kurvensteuerung verwendet.

Der Einsatz eines Pressrollenpaares 19 an Stelle einer üblichen, längeren Pressstrecke ermöglicht eine sehr hohe Pressung des Klebstoffes auf einer Linie bei geringem Kraftbedarf. Die hohe spezifische Pressung (kalanderartig) ermöglicht das Auswalzen des Klebstoffes zu einem dünnen Film bei grossflächiger Benetzung des Papiers bis in die Materialporen und damit eine grosse klebende Fläche. Dies ist wichtig, um selbst bei Abschälbewegungen ein Aufreissen des Verschlusses zu verhindern.

Zudem ist ein dünner Klebfilm 16 flexibel unter Biegebeanspruchung, neigt weniger zum Aufreissen gegenüber herkömmlich zwischen Bändern verpressten und dicken Klebstellen und es wird weniger Klebstoff verbraucht. Ebenfalls ist die Abkühlzeit geringer und der Sack 1 ist bereits unmittelbar nach Verlassen der Pressrollen 19 belastbar. Die Presszeit beträgt ca. 1/2 Sekunde und es werden ca. 80% der Endfestigkeit sofort erreicht. Aufschälprobleme konnten in umfangreichen Versuchen nicht festgestellt werden. Ebenso wird die Baulänge der Verschliesseinrichtung verringert.

Wie bei den Rillierrollen 9, 13, wird nur eine Pressrolle 19 angetrieben und die zweite wird über die Reibung am Umfang getrieben. Der Kraftfluss am Umfang bleibt immer erhalten, mit oder ohne geklemmtem Sack 1.

In der Figur 5 ist eine ganze Verschliesseinrichtung dargestellt. Die Spreizeinrichtung weist unabhängig steuerbare Antriebe 20, 21 für die Innenmesser 6 und Gussetmesser 7 auf, welche eine ein- oder beidseitige Höhenverstellung und anschliessende Ausrichtung gestatten. Über einen Fluidantrieb bzw. Positionsantrieb (Innenmesser 6) und nicht dargestellte Antriebe können die Messer horizontal bewegt und entsprechend eine Spannkraft aufgebracht werden. Die Spreizeinrichtung ist an einer horizontalen Führungsschiene 22 parallel zum Transportelement 3 verfahrbar, um den Spreizer mit dem Sack 1 zu synchronisieren und störende Kräfte während der Spreizung auszuschliessen. Die Ausrichtfunktion wird über Sensoren 23, z. B. Lichttaster überwacht und kann mittels eines Prozessrechners roboterartig gesteuert bzw. geregelt werden.

Der gefüllte Sack 1 wird von einer Absackstation 24 auf das Transportelement 3 gebracht , wobei eine Seitenführung 25 den Sack 1 senkrecht hält. Aus Gründen einer hohen Funktionssicherheit sollen die Säcke 1 gleichmässig und kurz beabstandet sein.

Das Transportelement 3 (Fig. 6) ist mittels Hubtrapezen 26 koordiniert höhenverstellbar.

Das Nutzen der integrierten Maschinensteuersensorik zur gleichzeitigen Erkennung von Fehlverhalten der Säcke 1 über ein objektbezogenes Memory ermöglicht das Ausstossen dieser Säcke 1 am dazu eingerichteten Ort.

Die Nutzung von Computersteuerungen ermöglicht zudem die Verwaltung sackspezifischer Rezepte und über frei programmierbare Achsen ist eine automatische Einstellung auf andere Sackformate gegeben. Fehleinstellungen bei Formatwechsel werden nahezu ausgeschlossen. Maschinen- und verfahrensspezifische Eigenheiten sind korrigierbar, über Regler ist eine automatische Einstellung auf veränderte innere und äussere Bedingungen gegeben, durch Speicherung von Reglerwerten auch bei batchweisem Arbeiten.

### Verzeichnis der Kurzzeichen

- 1: Sack
- 2: Sackrand
- 3: Transportelement
- 4: Klemmeinrichtung
- 5: Klemmförderband
- 6: Innenmesser
- 7: Gussetmesser
- 8: Gusset
- 9: Rillierrolle
- 10: Rillierung
- 11: Falz
- 12: Falzeinrichtung
- 13: Rillierrolle
- 14: Rillierung
- 15: Leimdüse
- 16: Klebfilm
- 17: Falzeinrichtung
- 18: Doppelfalz
- 19: Pressrolle
- 20: Antrieb
- 21: Antrieb
- 22: Führungsschiene
- 23: Sensor
- 24: Absackstation
- 25: Seitenführung
- 26: Hubtrapez

## Patentansprüche

1. Verfahren zum automatischen Verschliessen von Säcken nach dem Befüllen mit einer vorgegebenen Füllmenge an Schüttgut und Förderung zu einer Verschliesseinrichtung mit nachfolgendem Klemmen des Sackes, Falzen und Verleimen/Verkleben des oberen, offenen Sackrandes sowie nachfolgendem Pressen und Kühlen der Klebestelle, wobei der Sack (1) horizontal auf einem Transportelement (3) stetig und konstant vorwärts bewegt wird, dadurch gekennzeichnet, dass
der Sack (1) nach einem Aufspreizen seines oben offenen Sackrandes (2) zusätzlich in seiner Höhe bzgl. des oberen Sackrandes (2) ausgerichtet und fixiert wird,
durch ein Zusammenziehen, Luft aus dem Sack (1) gepresst wird und der ausgerichtete Sack (1) einem Doppelschnabeleinzugssystem der Verschliesseinrichtung übergeben wird,
der fixierte, ausgerichtete und zusammengezogene Sack (1) doppelt in einem Einzugsystem geklemmt wird,
nachfolgend eine erste Rillierung (10) erfolgt und ein erster Falz (11) gebildet wird,
hierauf eine zweite Rillierung, unterhalb der ersten angeordnete Rillierung (14) erfolgt und unterhalb dieser zweiten Rillierung (14) ein Klebfilm (16) aufgetragen wird,
anschliessend ein Doppelfalz (18) unter Bildung eines Klebstreifens erzeugt und mit hoher Flächenpressung gepresst wird.

2. Verfahren nach Anspruch 1, dadurch gekennzeichnet, dass das Ausrichten des Sackes (1) über die Klemmkraft der Spreizeinrichtung erfolgt, wobei der Sack (1) ganz oder teilweise bewegt wird.

3. Verfahren nach Anspruch 1, dadurch gekennzeichnet, dass beim Spreizen und Klemmen des oben offenen Sackes (1) Luftpolster im Sackinnern entfernt werden.

4. Verfahren nach Anspruch 1 und 2, dadurch gekennzeichnet, dass
das freie Sackende (Sackrand (2)) in eine vorwählbare Höhenlage gebracht wird.

5. Verfahren nach Anspruch 1 und 2, dadurch gekennzeichnet, dass
die Spreizeinrichtung den gespannten, zusammengezogenen und ausgerichteten Sack (1) einem Klemmförderband (5) mittels Klemmwagen übergibt, wobei das Klemmförderband (5) den Sack (1) synchron mit dem Transportelement (3) mitführt.

6. Verfahren nach Anspruch 1, dadurch gekennzeichnet, dass durch selektives Lösen der Klemmkraft in einem beweglichen oder feststehenden Teil der Doppelschnäbel und parallelem Absenken des Transportelementes (3), Fehlsäcke aussortiert werden.

7. Verfahren nach Anspruch 1, dadurch gekennzeichnet, dass das Zusammenziehen des oberen Sackendes durch je zwei, sich nach dem Eintauchen in den Sack (1) winklig öffnende und schliessende Innenmesser (6) und von beiden Seiten je ein von aussen zwischen die sich schliessenden Innenmesser (6) fahrendes Gussetmesser (7), unter Bildung eines Gussets (8) erfolgt, wobei die Messer (6, 7) koordiniert in Transportrichtung mitbewegt werden.

8. Verfahren nach Anspruch 7, dadurch gekennzeichnet, dass das Gusset (8) durch Rückbewegung der Innenmesser (6) in eine Parallelstellung koordiniert mit der Einfahrbewegung der Gussetmesser (7) unter Spannung des Sackmaterials in der Transportrichtung des Sackes (1) gebildet wird.

9. Verfahren nach Anspruch 1, dadurch gekennzeichnet, dass das Transportelement (3) in seiner Höhe einstellbar ist.

10. Verfahren nach Anspruch 1 und 5, dadurch gekennzeichnet, dass
das offene und zusammengezogene Sackende ab dem Zusammenziehen im Klemmförderband (5) in unveränderter Ausricht- bzw. Höhenposition bis zur Pressung gehalten und synchron zum Transportelement (3) mitgeführt wird.

11. Verfahren nach Anspruch 1, dadurch gekennzeichnet, dass die Falzbildung in einem Spiralfalter und einem Faltkanal erfolgt, dessen Länge vorzugsweise der Falzlänge entspricht.

12. Verfahren nach Anspruch 1, dadurch gekennzeichnet, dass das Auftragen des Klebstoffs mit einer kurvengesteuerten Leimdüse (15) erfolgt.

13. Verfahren nach Anspruch 1, dadurch gekennzeichnet, dass die zweite Rillierung (14) und das Auftragen des Klebfilms (16) gleichzeitig erfolgen.

14. Verfahren nach Anspruch 1, dadurch gekennzeichnet, dass der Klebestreifen dichtschliessend zwischen dem ersten Falz (11) und der Klebstoffauftragsstelle erzeugt wird.

15. Einrichtung zum automatischen Verschliessen von Säcken nach dem Befüllen mit einer vorgegebenen Menge an Schüttgut mit Stationen zum Spreizen, Klemmen und Falzen des Sackes, Beleimen und Pressen der Klebestelle, wobei der Sack auf einem förderbandartigen Transportelement von Station zu Station bewegt wird, und mit einer Klemmeinrichtung (4) mit einem Klemmförderband (5), sowie mit Sensoren, Robotikmittel und Regler, dadurch gekennzeichnet, dass sie eine Spreizeinrichtung mit steuerbarem Antrieb zur Spreizung und Höhenausrichtung des Sackes (1),
zwei in Transportrichtung nacheinander angeordnete Paare von Rillierrollen (9, 13), denen jeweils Falzeinrichtungen (12, 17) nachgeordnet sind, wobei zwischen den Rillierrollen (13) und der Falzeinrichtung (17) eine Leimdüse (15) zum Auftragen eines Klebfilms (16) angeordnet ist
und nachgeordnet ein Paar Pressrollen (19) enthält.

16. Einrichtung nach Anspruch 15, dadurch gekennzeichnet, dass die Spreizeinrichtung zwei Paar horizontal und vertikal bewegbare Innenmesser (6) und je ein links und, rechts seitlich angeordnetes Gussetmesser (7) aufweist.

17. Einrichtung nach Anspruch 16, dadurch gekennzeichnet, dass den Innenmessern (6) ein separater Antrieb zum Öffnen und Schliessen zugeordnet ist.

18. Einrichtung nach Anspruch 16, dadurch gekennzeichnet, dass Antriebsketten für Antriebsritzel von Innenmesserriemen und Gussetmesserriemen als Lagerstellen für Umlenkritzel der konträren Achse dienen und bevorzugt das Antriebsritzel für die Innenmesser (6) fest mit der Welle gekoppelt, das Umlenkritzel der Gussetmesser (7) jedoch lose ist.

19. Einrichtung nach Anspruch 16, dadurch gekennzeichnet, dass sie Sensoren zur Feststellung von Lage und Höhe des oberen Sackrandes (2) enthält.

20. Einrichtung nach Anspruch 15, dadurch gekennzeichnet, dass von den paarweise angeordneten Rillierrollen (9, 13) und Pressrollen (19) nur jeweils eine Rolle angetrieben ist.

21. Einrichtung nach Anspruch 15, dadurch gekennzeichnet, dass die Leimdüse (15) kurvengesteuert ist.

22. Einrichtung nach Anspruch 15, dadurch gekennzeichnet, dass das Transportelement (3) höhenverstellbar ist und vorzugsweise zwei durch eine gemeinsame Kardanwelle koordiniert verstellbare Hubtrapezen (26) sowie mindestens einen KnickhebelLängslenker zur Längsstabilisierung aufweist.

23. Einrichtung nach Anspruch 15, dadurch gekennzeichnet, dass sie Steuermittel und Regeleinrichtungen zur Vorwählbarkeit der Falthöhe, ferner Mittel zur Rezeptsteuerung und Festlegung der Höhe des Sackfalzes bzw. der fertigen Sacklänge sowie zur unabhängigen Höheneinstellung der Falzeinrichtungen ((12, 17) und zum Erkennen und Aussortieren von Fehlsäcken enthält.

## Claims

1. Process for the automatic closing of bags after filling with a predetermined fill quantity of bulk material, and conveying to a closing apparatus with subsequent clamping of the bag, folding, and gluing/adhesively securing the upper open bag edge, also subsequent pressing and cooling of the adhesive region, the bag (1) being moved horizontally on a transporting element (3) steadily and constantly forwards, characterised in that
the bag (1) after the spreading of its open-top bag edge (2) is additionally aligned in its height in respect of the upper bag edge (2) and fixed,
air is pressed from the bag (1) by a drawing-together, and the aligned bag (1) is transferred to a double-jaw introduction system of the closing apparatus,
the fixed, drawn-together, aligned bag (1) is double clamped in an introduction system,
subsequently a first grooving (10) is carried out and a first fold (11) is formed,
thereupon a second grooving is effected under the first provided grooving (14), and below this second grooving (14) an adhesive film (16) is applied,
then a double fold (18) is produced, with formation of a strip of adhesive, and is pressed with high pressure per unit of surface area.

2. Process according to claim 1, characterised in that the aligning of the bag (1) is effected through the agency of the clamping force of the spreading device, the bag (1) being moved wholly or partly.

3. Process according to claim 1, characterised in that when the open-top bag (1) is spread and clamped, air pockets in the bag interior are removed.

4. Process according to claims 1 and 2, characterised in that the free bag end (bag edge (2) ) is brought into a preselectable height position.

5. Process according to claims 1 and 2, characterised in that the spreading device transfers the tensioned, drawn-together and aligned bag (1) to a clamping conveyor belt (5) by means of a clamping truck, the clamping conveyor belt (5) entraining the bag (1) synchronously with the transporting element (3).

6. Process according to claim 1, characterised in that wrong bags are sorted-out by selective release of the clamping force in a movable or stationary part of the double jaws, and parallel lowering of the transporting element(3).

7. Process according to claim 1, characterised in that the drawing-together of the upper bag end is effected by in each case two internal blades (6) which angularly open and close after penetration into the bag (1), and gusset blades (7) one from each of two sides travelling from outside between the closing internal blades (6), forming a gusset (8), the blades (6, 7) being co-moved in coordinated manner in the transporting direction.

8. Process according to claim 7, characterised in that the gusset (8) is formed by back movement of the internal blades (6) into a parallel position co-ordinated with the entry movement of the gusset blades (7), tensioning the bag material in the transporting direction of the bag (1).

9. Process according to claim 1, characterised in that the transporting element (3) is adjustable in its height.

10. Process according to claims 1 and 5, characterised in that the open, drawn-together bag end is, from the drawing-together, kept in the clamping conveyor belt (5) in an unchanged alignment or height position until pressing, and is co-conducted synchronously with respect to the transporting element (3).

11. Process according to claim 1, characterised in that fold forming is carried out in a spiral folder and a folding duct the length of which preferably corresponds to the fold length.

12. Process according to claim 1, characterised in that the adhesive substance is applied with a cam-controlled gluing nozzle (15).

13. Process according to claim 1, characterised in that the second grooving (14) and the application of the adhesive film (16) are carried out simultaneously.

14. Process according to claim 1, characterised in that the strip of adhesive is produced, with a tightly sealing effect, between the first fold (11) and the adhesive substance application zone.

15. Apparatus for the automatic closing of bags after filling with a predetermined quantity of bulk material, with stations for spreading, clamping and folding the bag, gluing and pressing the adhesive zone, the bag being moved on a conveyor-belt-type transporting element from station to station, and with a clamping device (4) with a clamping conveyor belt (5), and with sensors, robotic means and controllers, characterised in that it comprises a spreading device with controllable drive for the spreading and height aligning of the bag (1), two pairs of grooving rollers (9, 13) which are arranged successively to one another in the transporting direction with folding devices (12, 17) respectively arranged downstream thereof, and between the grooving rollers (13) and the folding device (17) there is arranged a gluing nozzle (15) for the applying of an adhesive film (16), a pair of press rollers (19) being arranged downstream thereof.

16. Apparatus according to claim 15, characterised in that the spreading device has two pairs of internal blades (6) movable horizontally and vertically, and gusset blades (7) laterally arranged one each at the left and right respectively.

17. Apparatus according to claim 16, characterised in that a separate drive for opening and closing is associated with the internal blades (6).

18. Apparatus according to claim 16, characterised in that drive chains for drive pinions of internal blade belts and gusset blade belts are used as bearings for guide pinions of the opposite axis, and preferably the drive pinion for the internal blades (6) is coupled securely to the shaft, but the guide pinion of the gusset blades (7) is free.

19. Apparatus according to claim 16, characterised in that it comprises sensors for ascertaining the position and height of the upper bag edge (2).

20. Apparatus according to claim 15, characterised in that of the pairwise-arranged grooving rollers (9, 13) and press rollers (19) only one roller in each case is driven.

21. Apparatus according to claim 15, characterised in that the gluing nozzle (15) is cam-controlled.

22. Apparatus according to claim 15, characterised in that the transporting element (3) is height-adjustable, and has preferably two trapezoidal lifting elements (26) adjustable in coordinated manner by a common universal-joint shaft, and also at least one articulated-lever longitudinal link for longitudinal stabilisation.

23. Apparatus according to claim 15, characterised in that it comprises regulating means and control elements for making the fold height pre-selectable, also means for the instruction control and establishment of the height of the bag fold or the finished bag length, also for the independent height adjustment of the folding devices (12,17) and for detecting and sorting-out wrong or defective bags.

## Revendications

1. Procédé de fermeture automatique de sacs après qu'ils ont été remplis d'une quantité préfixée de remplissage de matière en vrac et acheminement à un dispositif de fermeture suivi d'un serrage du sac, pliage et dépôt de colle/substance adhésive sur le bord supérieur ouvert du sac et, à la suite, compression et refroidissement de l'emplacement de collage, le sac (1) étant déplacé horizontalement vers l'avant d'une manière permanente et constante sur un élément de transport (3),
caractérisé
en ce qu'après un écartement de son bord supérieur ouvert de sac (2), le sac (1) est en sus aligné en niveau en ce qui concerne le bord supérieur de sac (2) et est immobilise,
en ce qu'au moyen d'un resserrement, l'air est expulsé du sac (1) et le sac (1) aligné est transféré à un système d'introduction à double bec du dispositif de fermeture,
en ce que le sac (1) immobilisé, aligné et resserré est serré en double dans un système d'introduction,
en ce qu'il est ensuite réalisé un premier rainurage (10) et il est formé un premier pli (11),
en ce qu'il est ensuite réalisé un second rainurage au-dessous du rainurage (10) disposé en premier et un film de colle (16) est déposé au-dessous de ce second rainurage (14) et
en ce qu'un double pli (18) est ensuite réalisé avec la formation d'une bande de colle et est comprimé avec une pression superficielle élevée.

2. Procédé selon la revendication 1, caractérisé en ce que l'alignement du sac (1) a lieu au moyen de la force de serrage du dispositif de conformation, le sac (1) étant déplacé totalement ou partiellement.

3. Procédé selon la revendication 1, caractérisé en ce que, lors de l'écartement et du serrage du bord supérieur ouvert de sac (2), les coussins d'air situés à l'intérieur du sac sont évacués.

4. Procédé selon la revendication 1 et 2, caractérisé en ce que l'extrémité libre de sac (bord de sac (2)) est amenée à une position de niveau pouvant être choisie à l'avance.

5. Procédé selon la revendication 1 et 2, caractérisé en ce que le dispositif de conformation transfère le sac (1), sous tension, resserré et aligné, à une bande convoyeuse de serrage (5) au moyen de chariots de serrage, la bande convoyeuse de serrage (5) entraînant le sac (1) d'une manière synchrone avec l'élément de transport (3).

6. Procédé selon la revendication 1, caractérisé en ce que des sacs défectueux sont séparés par triage au moyen d'une suppression sélective de la force de serrage dans une partie mobile ou fixe des doubles becs et d'un abaissement parallèle de l'élément de transport (3).

7. Procédé selon la revendication 1, caractérisé en ce que le resserrement de l'extrémité supérieure de sac a lieu au moyen, pour chaque soufflet (8), de deux lames intérieures (6) s'ouvrant et se fermant d'une manière angulaire après l'enfoncement dans le sac (1) et, à partir de chacun des deux côtés, d'une lame de soufflet (7) se déplaçant à partir de l'extérieur entre les lames intérieures (6) se fermant, en formant un soufflet (8), les lames (6, 7) étant entraînées d'une manière coordonnée suivant la direction de transport.

8. Procédé selon la revendication 7, caractérisé en ce que le soufflet (8) est formé au moyen d'un recul des lames intérieures (6) dans une position parallèle, d'une manière coordonnée avec le mouvement rentrant de la lame de soufflet (7), en mettant le matériau du sac sous tension suivant la direction de transport du sac (1).

9. Procédé selon la revendication 1, caractérisé en ce que l'élément de transport (3) est réglable en hauteur.

10. Procédé selon la revendication 1 et 5, caractérisé en ce qu'à partir du resserrement, l'extrémité ouverte et resserrée du sac est maintenue dans la bande transporteuse de serrage (5) dans une position non modifiée d'alignement et en hauteur jusqu'à la compression et est entraînée d'une manière synchrone vis-à-vis de l'élément de transport (3).

11. Procédé selon la revendication 1, caractérisé en ce que la formation de pli a lieu dans une plieuse en spirale et un conduit de pliage dont la longueur est de préférence égale à la longueur de pli.

12. Procédé selon la revendication 1, caractérisé en ce que le dépôt de substance adhésive a lieu au moyen d'une buse de collage (15) à commande du type par came.

13. Procédé selon la revendication 1, caractérisé en ce que le second rainurage (14) et le dépôt du film de colle (16) ont lieu en même temps.

14. Procédé selon la revendication 1, caractérisé en ce que la bande de colle est réalisée, en formant une fermeture étanche, entre le premier pli (11) et l'emplacement de dépôt de substance adhésive.

15. Dispositif de fermeture automatique de sacs après qu'ils ont été remplis d'une quantité préfixée de matière en vrac, comprenant des postes de conformation, serrage et pliage du sac, collage et compression de l'emplacement de collage, le sac étant déplacé de poste en poste sur un élément de transport du type à bande transporteuse, et comprenant un dispositif de serrage (4) comportant une bande transporteuse de serrage (5), ainsi que des capteurs, moyens de robotique et régulateurs,
caractérisé en ce qu'il contient
un dispositif de conformation comportant des moyens d'entraînement agencés de façon à pouvoir être commandés et servant à la conformation et l'alignement en hauteur du sac (1),
deux paires de rouleaux de rainurage (9, 13) qui sont disposées l'une à la suite de l'autre suivant la direction de transport et à chacune desquelles est associé un dispositif de pliage (12, 17) respectif, une buse de collage (15) qui sert à déposer un film de colle (16) étant disposée entre les rouleaux de rainurage (13) et le dispositif de pliage (17)
et, disposée à la suite, une paire de rouleaux de compression (19).

16. Dispositif selon la revendication 15, caractérisé en ce que le dispositif de conformation comprend deux paires de lames intérieures (6) agencées de façon à pouvoir être déplacées horizontalement et verticalement et, pour chaque paire, une lame de soufflet (7) disposée transversalement à gauche et à droite.

17. Dispositif selon la revendication 16, caractérisé en ce que des moyens séparés d'entraînement, servant à l'ouverture et la fermeture, sont associés aux lames intérieures (6).

18. Dispositif selon la revendication 16, caractérisé en ce que des chaînes d'entraînement prévues pour des pignons d'entraînement de courroie de lames intérieures et de courroie de lames de soufflet servent d'emplacement de montage pour des pignons de renvoi de l'axe contraire et en ce que, de préférence, le pignon d'entraînement prévu pour les lames intérieures (6) est accouplé à demeure à l'arbre, tandis que le pignon de renvoi des lames de soufflet (7) est monté fou.

19. Dispositif selon la revendication 16, caractérisé en ce qu'il contient des capteurs servant à déterminer la position et le niveau du bord supérieur de sac (2).

20. Dispositif selon la revendication 15, caractérisé en ce que, dans chacune des paires de rouleaux de rainurage (9, 13) et de rouleaux de compression (19) disposés par paires, un seul rouleau comporte un entraînement.

21. Dispositif selon la revendication 15, caractérisé en ce que la buse de collage (15) est commandée par came.

22. Dispositif selon la revendication 15, caractérisé en ce que l'élément de transport (3) est réglable en hauteur et comprend de préférence deux moyens de soulèvement en trapèze (26) à position réglable d'une manière coordonnée au moyen d'un arbre de Cardan commun, ainsi qu'au moins un levier articulébras oscillant longitudinal en vue de la stabilisation longitudinale.

23. Dispositif selon la revendication 15, caractérisé en ce qu'il contient des moyens de commande et dispositifs de régulation en vue de la possibilité de choisir au préalable le niveau de pliage, en outre des moyens pour la commande de formule et la détermination du niveau du pli de sac ou de la longueur de sac à l'état définitif, ainsi que pour le réglage indépendant de niveau des dispositifs de pliage (12, 17) et pour la reconnaissance et la séparation de sacs défectueux par triage.
